# EUROPÄISCHE PATENTSCHRIFT

(11) **EP 1 866 942 B1**
(45) Veröffentlichungstag und Bekanntmachung des Hinweises auf die Patenterteilung: **29.02.2012**
(21) Anmeldenummer: 06723524.2
(22) Anmeldetag: 17.03.2006
(51) Int. Cl.: H01H 9/10

(54) **SCHALTERSICHERUNGSEINHEIT**
FUSE COMBINATION UNIT
ENSEMBLE COUPE-CIRCUIT A INTERRUPTEUR

(30) Priorität: 04.04.2005 DE 102005015399
(43) Veröffentlichungstag der Anmeldung: 19.12.2007
(73) Patentinhaber: Bruchmann, Klaus, 96450 Coburg (DE)
(72) Erfinder: Bruchmann, Klaus, 96450 Coburg (DE)
(74) Vertreter: Appelt, Christian W.
(86) Internationale Anmeldenummer: PCT/EP2006/002490
(87) Internationale Veröffentlichungsnummer: WO 2006/105861

(56) Entgegenhaltungen:
- EP-A- 0 184 652
- EP-A- 0 242 664
- EP-A- 0 584 587
- WO-A-99/28936
- US-A- 1 553 354

## Beschreibung

Die Erfindung betrifft eine Schaltersicherungseinheit mit einem Gehäuse und einem Aufnahmeschacht zur Aufnahme eines Sicherungsstöpsels, in den ein Sicherungseinsatz einsetzbar ist, mit einer Schaltervorrichtung zum Schließen und Unterbrechen des Schaltkreises, die eine Betätigungsanordnung zum Schalten einer Schaltbrücke der Schaltersicherungseinheit und einen Schalthebel umfaßt, der zwischen einer Einschalt- und einer Ausschaltstellung hin- und herschaltbar ist.

Solche Schaltersicherungseinheiten werden insbesondere zur Absicherung von Stromkreisen eingesetzt.

Da solche Schaltersicherungseinheiten auch von Laien bedient werden, hat es sich häufig als Problem dargestellt, daß Fehlbedienungen der Schaltersicherungseinheiten zu Beschädigungen an den Schaltersicherungseinheiten selbst oder den zugehörigen Geräten geführt haben.

Aus der DE 199 34 539 C1 ist ein Schaltsystem mit einer kombinierten Schalt- und Blockiervorrichtung bekannt, bei der ein Betätigungshebel des Schalters mit einer Blockierstange verbunden ist, wobei die Schaltersicherungseinheit so ausgelegt ist, daß der Betätigungshebel nur dann in seiner Einschaltstellung bewegt werden kann, wenn sich der zugehörige Sicherungseinsatz in seiner Einschaltstellung befindet.

Aus der DE 199 37 017 C1 ist ferner eine mehrpolige Schaltersicherungsanordnung für Sammelschienensysteme bekannt, die eine kombinierte Schalt- und Blockiervorrichtung umfaßt, die so ausgebildet ist, daß eine Schaltbrücke gegen die Kraft einer Federvorrichtung auch dann in einer Unterbrecherschaltung gehalten wird, wenn der Schalthebel in die Einschaltstellung bewegt wird, sich jedoch der zugehörige Sicherungseinsatz nicht in einer Arbeitsposition befindet.

Aus der EP 0 584 587 A1 ist ein weiterer Sicherungsschalter mit beidseitiger Spannungstrennung bekannt, der eine Sperrklinke umfasst, die, bei entnommenem Sicherungsstöpsel, verhindert, dass ein Schalthebel von einer Einschaltstellung in eine Ausschaltstellung bewegbar ist.

Aus der EP 0 184 652 A2 ist ein ähnlicher Sicherungsschalter bekannt, bei dem eine hebelartig ausgebildete Schaltschwinge vorhanden ist, die einen Betätigungsarm und einen Antriebsarm umfasst, wobei der Antriebsarm bei entferntem oder nicht korrekt eingesetztem Schmelzsicherungseinsatz in einer Offen-Stellung der Schaltschwinge durch eine Verrastung blockiert ist.

Ausgehend vom Stand der Technik ist es eine Aufgabe der Erfindung, eine Schaltersicherungseinheit zur Verfügung zu stellen, die einfach zu bedienen ist, die Gefahr von Fehlbedienungen durch ungeschultes Personal minimiert und insbesondere sicherstellt, daß sich eine Schaltbrücke immer in der Unterbrecherstellung befindet, wenn kein Sicherungsstöpsel bzw. Sicherungseinsatz eingesetzt ist, wobei gleichzeitig eine Belastung, insbesondere eine mechanische Belastung, des Systems oder einzelner Bauteile vermieden und eine lange Lebensdauer sichergestellt wird.

Diese Aufgabe wird durch eine Schaltersicherungseinheit gemäß Anspruch 1 und eine mehrpolige Schaltersicherungsanordnung mit mindestens zwei solchen Schaltersicherungseinheiten nach Anspruch 16 gelöst. Die Ansprüche 2 bis 15 beziehen sich auf besonders vorteilhafte Ausführungsformen der erfindungsgemäßen Schaltersicherungseinheit gemäß Anspruch 1.

Durch die erfindungsgemäße Ausgestaltung der Schaltersicherungseinheit wird sichergestellt, daß in den Fällen, in denen in dem Aufnahmeschacht des Gehäuses der Schaltersicherungseinheit kein Sicherungsstöpsel eingeführt ist und daher die Schaltersicherungseinheit sich nicht in einem betriebsbereiten Zustand befindet, die Schaltbrücke nicht in die Kontaktstellung geführt werden kann, und zwar auch dann nicht, wenn der Schalthebel von der Ausschaltstellung in die Einschaltstellung bewegt wird.

Die erfindungsgemäße Ausgestaltung der Schaltersicherungseinheit hat den Vorteil, daß in der Unterbrecherstellung der Schaltbrücke eine Kontaktfeder, die den erforderlichen Kontaktdruck der Schaltbrücke an die zugehörigen Gegenkontakte in der Kontaktstellung der Schaltbrücke sicherstellt, in der Unterbrecherstellung im wesentlichen unbelastet ist, so daß einerseits Dauerbelastungen dieser Kontaktfeder vermieden werden, andererseits die Federstärke dieser Kontaktfeder allein auf die für ein einwandfreies Funktionieren der Schaltersicherungseinheit erforderlichen Werte abgestimmt werden kann.

Ferner wird dadurch ermöglicht, daß die zu überwindenden Federkräfte beim Ausschalten der Schaltersicherungseinheit gering gehalten werden können, was ebenfalls die Belastungen der einzelnen Bauteile der Schaltersicherungseinheit, insbesondere auch der Federvorrichtungen, während des täglichen Betriebes minimiert.

Die beschriebene Schaltersicherungseinheit hat ferner mannigfaltige Vorteile, insbesondere Sicherheitsmerkmale, die insbesondere von Bedeutung sind, wenn die Einheiten von Laien bedient werden, wie oben bereits kurz erläutert. Beispielsweise kann eine vorgesehene Schaltbrücke mittels Schalthebel nur bei bestimmungsgemäß eingesetztem Sicherungsstöpsel geschlossen oder geöffnet werden. Bei entferntem Sicherungsstöpsel läßt sich die Schaltbrücke über den Schalthebel nicht schließen. Die im Aufnahmeschacht bzw. offenen Sicherungsstöpselschacht freiliegenden Kontakte, insbesondere eine Fußkontaktschiene, bleiben dann elektrisch spannungslos, damit der gewünschte Berührungsschutz gewährleistet wird, zum Beispiel Fingersicherheit gegen einen elektrischen Schlag.

Ist die Schaltbrücke hingegen geschlossen, so kann der eingesetzte Sicherungsstöpsel mit dem Sicherungseinsatz nicht entnommen werden, so daß verhindert wird, daß an den dünnen, empfindlichen Kontaktkappen des Sicherungseinsatzes selbst ein Lichtbogen entsteht, welcher die bedienende Person gefährden oder die Kontaktkappen so schädigen könnte, daß der Sicherungseinsatz unbrauchbar wird, zum Beispiel durch den Verlust des Lichtbogenlöschsandes.

Der Sicherungsstöpsel läßt sich nur bei einer geöffneten Schaltbrücke entnehmen, wobei die oben genannten Schutzmaßnahmen sich insbesondere durch einfache, werkzeuglose Kraftmaßnahmen nicht aufheben lassen.

Bei einer bevorzugten Ausführungsform, ist die Schaltbrücke an einem Schaltbrückenschieber befestigt, der bei einer weiter bevorzugten Ausführungsform im wesentlichen linear bewegbar ist, so daß die Schaltbrücke zwischen ihrer Einschaltstellung und ihrer Ausschaltstellung bewegt werden kann. Es ist dabei möglich, die Schaltbrücke direkt an einem Schaltbrückenschieber zu befestigen, so daß sie relativ zum Schaltbrückenschieber nicht bewegt werden kann. Bei einer bevorzugten Ausführungsform ist jedoch die Schaltbrücke selbst über eine Federvorrichtung mit dem Schaltbrückenschieber verbunden, so daß sich auch der Schaltbrückenschieber und die Schaltbrücke relativ zueinander, im Rahmen des Federweges der zugehörigen Federvorrichtung, bewegen können.

Es wird eine Schaltstange bevorzugt" welche die Bewegungen des Schalthebels direkt oder indirekt auf den Schaltbrückenschieber, beziehungsweise auf die Schaltbrücke, so überträgt, daß die Schaltbrücke zwischen ihrer Kontaktstellung und einer oder mehreren Unterbrecherstellungen hin- und her bewegt werden kann. Vorzugsweise ist die Schaltbrücke an einem ersten Ende an dem Schaltbrückenschieber verschwenkbar befestigt, was eine einfache und problemlose Führung der Schaltstange ermöglicht, insbesondere eine Führung des zweiten Endes der Schaltstange in einer zugehörigen Führungsnut. Dadurch wird ein einwandfreies und kontrolliertes Bewegen der Schaltstange, des Schaltbrückenschiebers und der Schaltbrücke selbst sichergestellt.

Bei einer besonders bevorzugten Ausführungsform sind zwei Federvorrichtungen vorgesehen. Die erste Federvorrichtung zwischen der Schaltbrücke und dem Schaltbrückenschieber dient im wesentlichen dazu, in einer Kontaktstellung der Schaltbrücke den gewünschten Kontaktdruck zwischen den Kontakten der Schaltbrücke und den zugehörigen Gegenkontakten sicherzustellen. Die zweite Federvorrichtung ist zwischen dem Schaltbrückenschieber und dem Gehäuse der Schaltersicherungseinheit vorgesehen.

Die erste Federvorrichtung kann dabei so ausgelegt sein, daß sie sich im Falle der Unterbrecherstellung der Kontaktbrücke im wesentlichen in einem nicht oder nur sehr wenig belasteten Zustand befindet, oder ausschließlich in der Kontaktstellung der Kontaktbrücke den notwendigen und gewünschten Anpreßdruck bzw. Kontaktdruck erzielt.

Die zweite Federvorrichtung dient bei dieser Ausführungsform insbesondere der Vorspannung des Schaltbrückenschiebers gegenüber dem Gehäuse und stellt vor allem sicher, daß in den Fällen, in denen der Schalthebel sich in der Ausschaltstellung befindet, der Schaltbrückenschieber so positioniert wird, daß sich die Schaltbrücke in ihrer Unterbrecherstellung befindet.

Ferner stellt diese zweite Federvorrichtung sicher, daß in den Fällen, in denen sich eine Rastvorrichtung in einer Leerlaufstellung befindet (bei nicht eingesetztem Sicherungsstöpsel), der Schaltbrückenschieber so verschoben wird, daß sich das zweite Ende der Schaltstange bis in einen Leerlaufbereich der Führungsnut bewegt, in dem das zweite Ende der Schaltstange nicht mehr durch den Mitnehmer des Schalthebels ergriffen werden kann. In den Fällen, in denen keine Rastvorrichtung vorgesehen ist, stellt diese zweite Federvorrichtung insbesondere sicher, daß ein Schaltbrückenschieber in dem Falle, daß kein Sicherungsstöpsel eingesetzt ist, in eine solche Position gedrückt wird, in der sich das zweite Ende der Schaltstange zwangsweise in dem Leerlaufbereich der Führungsnut und damit außerhalb der Reichweite des Mitnehmers des Schalthebels befindet.

Ein Einschalten der Schaltersicherungseinheit ist, bei Vorhandensein einer Rastvorrichtung, dann erst wieder möglich, wenn die Rastvorrichtung sich in ihrer Raststellung befindet. Dies wird, insbesondere durch die Wirkung der oben genannten zweiten Federvorrichtung, automatisch sichergestellt, wenn sich ein Sicherungsstöpsel in seiner Betriebsposition in dem Aufnahmeschacht befindet und von einem Bediener kein manueller Druck auf die Rastvorrichtung ausgeübt wird. Dabei drückt die Rastvorrichtung das zweite Ende der Schaltstange aus dem Endbereich der Führungsnut so weit heraus, daß das zweite Ende durch den Mitnehmer des Schalthebels ergriffen werden kann, also in die Reichweite dieses Mitnehmers gelangt.

Im Falle einer Ausführungsform ohne Rastvorrichtung ist ein Einschalten der Schaltersicherungseinheit erst dann wieder möglich, wenn der Schaltbrückenschieber insbesondere von einem eingesetzten Sicherungsstöpsel so gegen eine Federkraft verschoben wird, daß aufgrund der Ausgestaltung der Schaltstange und entsprechender Führungsflächen in dem Gehäuse der Schaltersicherungseinheit das zweite Ende der Schaltstange automatisch aus dem Leerlaufbereich der Führungsnut gedrückt wird und das zweite Ende der Schaltstange in der Reichweite des Mitnehmers liegt.

Bei der Rastvorrichtung, die bei einer besonderen Ausführungsform vorgesehen ist, handelt es sich bevorzugt um ein im wesentlichen einteiliges Element in Form eines Hakens, der verschwenkbar an dem Gehäuse der Schaltersicherungseinheit befestigt ist. Bevorzugt kann die Rastvorrichtung mindestens drei Stellungen einnehmen, nämlich eine Rastposition, bei der es sich im wesentlichen um eine Betriebsposition handelt, eine Leerlaufposition, in der die Rastvorrichtung weit in den Aufnahmeschacht hineinreicht und dem zweiten Ende der Schaltstange die Möglichkeit gibt, bis in den Leerlaufbereich der Führungsnut vorzudringen, sowie eine Entnahmeposition, in der die Rastvorrichtung nicht in den Aufnahmeschacht hineinragt, so daß ein Sicherungsstöpsel in den Aufnahmeschacht eingesetzt und aus diesem entnommen werden kann. Die Rastvorrichtung nimmt die Leerlaufposition dann automatisch ein, wenn in dem Aufnahmeschacht des Gehäuses kein Sicherungsstöpsel, beziehungsweise kein Sicherungseinsatz, eingesetzt ist, weil dann aufgrund der Wirkung der eingesetzten Federvorrichtungen die Rastvorrichtung in den Aufnahmeschacht hineingedrückt wird, was bei einer bevorzugten Ausführungsform indirekt über die Schaltstange geschieht. Um die Rastvorrichtung in die Entnahmeposition zu drücken, ist es erforderlich, daß ein Bediener diese gegen die Wirkung der Federvorrichtungen in Richtung aus dem Aufnahmeschacht heraus, beziehungsweise von dem Sicherungsstöpsel, weg drückt. Die Entnahmeposition ist daher kein stabiler Zustand, den das System selbstständig halten kann, vielmehr ist hierzu immer das Einwirken einer externen Kraft erforderlich.

Bei einer bevorzugten Ausführungsform ist die Rastvorrichtung ferner so ausgebildet, daß sie in der Entnahmeposition den Schalthebel in seiner Ausschaltstellung blockiert, so daß er zu diesem Zeitpunkt nicht in die Einschaltstellung bewegt werden kann. Dies kann beispielsweise durch einen verlängerten Ausleger der Rastvorrichtung bewirkt werden, der in der Entnahmeposition so mit Teilen des Schalthebels in Wechselwirkung steht, daß der Schalthebel in der Ausschaltstellung blockiert wird.

Im Falle einer Ausführungsform ohne Rasteinrichtung ist die Schaltstange bevorzugt so ausgelegt, daß nicht nur das zweite Ende in einer Führungsnut geführt wird, sondern auch die Schaltstange eine weitere, bevorzugt seitlich angeordnete Führungsfläche aufweist, die so mit einem Element des Gehäuses der Schaltersicherungseinheit in Wechselwirkung steht, daß das zweite Ende der Schaltstange automatisch aus dem Leerlaufbereich gedrückt wird, wenn der Schaltbrückenschieber durch das Einsetzen eines Sicherungsstöpsels, bevorzugt im wesentlichen parallel zur Einschubrichtung des Sicherungsstöpsels, im Gehäuse verschoben wird.

Bei einer weiteren bevorzugten Ausführungsform ist die Führungsnut so ausgebildet, daß sie für die Schaltstange einen Totpunkt aufweist, der kurz vor dem Erreichen der Einschaltstellung durchlaufen werden muß.

Damit wird sichergestellt, daß einerseits beim Einschalten dieser Totpunkt für den Bediener fühlbar ist, andererseits beim Ausschalten die Schaltstange über diesen Totpunkt gedrückt werden muß, woraufhin die Schaltstange aufgrund der auf sie wirkenden Federkräfte sehr schnell aus der Einschaltstellung herausbewegt wird, so daß die Schaltbrücke in einem sehr kurzen Zeitraum und schnell aus der Kontaktstellung in die Unterbrecherstellung bewegt und eine besonders bevorzugte Schnellabschaltung sichergestellt werden, auch wenn der Schalthebel vom Bediener nur langsam in die Ausschaltstellung bewegt wird. Eine solche Schnellausschaltung hat den Vorteil, daß Funkenüberschläge vermieden werden, die insbesondere dann auftreten können, wenn sich die Kontaktbrücke in der Nähe der Gegenkontakte befindet, so daß die Lebensdauer der Kontakte und damit des Gesamtsystems erhöht wird. Die Erfindung betrifft ferner eine mehrpolige Schaltersicherungsanordnung mit mindestens zwei Exemplaren der oben beschriebenen Schaltersicherungseinheit. Bei einer bevorzugten Ausführmgsform umfaßt eine solche Schaltersicherungsanordnung insgesamt drei Schaltersicherungseinheiten, wobei eine 3-polige Schaltersicherungsanordnung insbesondere zur Absicherung von Drehstromkreisen eingesetzt wird.

Diese und weitere Vorteile und Merkmale der vorliegenden Erfindung werden anhand der beigefügten Figuren, die bevorzugte Ausführungsformen der erfindungsgemäßen Schaltersicherungseinheit in verschiedenen Positionen schematisch zeigen, noch deutlicher. Es zeigen:
- Fig. 1: eine erste Ausführungsform einer erfindungsgemäßen Schaltersicherungseinheit in ihrem Betriebszustand;
- Fig. 2: die in Fig. 1 gezeigte erste Ausführungsform der Schaltersicherungseinheit, bei der sich der Schalthebel in der Ausschaltstellung befindet;
- Fig. 3: die in Fig. 1 gezeigte erste Ausführungsform der Schaltersicherungseinheit, bei der zusätzlich die Rastvorrichtung in ihre Entnahmeposition geführt worden ist;
- Fig. 4: die in Fig. 1 gezeigte erste Ausführungsform der Schaltersicherungseinheit, bei der der Sicherungsstöpsel und der Sicherungseinsatz aus dem Gehäuse entnommen worden sind und sich die Rastvorrichtung in einer Leerlaufposition befindet;
- Fig. 5: die in Fig. 1 gezeigte erste Ausführungsform der Schaltersicherungseinheit in der in Fig. 4 gezeigten Position, bei der sich jedoch der Schalthebel in einer Zwischenposition zwischen Einschalt- und Ausschaltstellung befindet;
- Fig. 6: eine zweite Ausführungsform einer erfindungsgemäßen Schaltersicherungseinheit in ihrem Betriebszustand;
- Fig. 7: die in Fig. 6 gezeigte zweite Ausführungsform der Schaltersicherungseinheit, bei der sich der Schalthebel in der Ausschaltstellung befindet;
- Fig. 8: die in Fig. 6 gezeigte zweite Ausführungsform der Schaltersicherungseinheit, bei der sich der Sicherungsstöpsel in einer Entriegelungsposition befindet;
- Fig. 9: die in Fig. 8 gezeigte zweite Ausführungsform, bei der der Sicherungsstöpsel bereits teilweise aus dem Aufnahmeschacht herausgeschoben wurde;
- Fig. 10: die in Fig. 6 gezeigte zweite Ausführungsform der Schaltersicherungseinheit, bei der der Sicherungsstöpsel mit dem Sicherungseinsatz vollständig aus dem Gehäuse entnommen worden sind; und
- Fig. 11: die in Fig. 6 gezeigte zweite Ausführungsform der Schaltersicherungseinheit mit einem entnommenen Sicherungsstöpsel, bei dem sich jedoch der Schalthebel in seiner Einschaltstellung befindet.

Fig. 1 zeigt eine erste Ausführungsform einer erfindungsgemäßen Schaltersicherungseinheit 10, die ein Gehäuse 12 umfaßt. Das Gehäuse 12 weist einen Aufnahmeschacht auf, in den ein Sicherungsstöpsel 200 einsetzbar ist, der wiederum einen Sicherungseinsatz 220 aufnehmen kann.

Die in Fig. 1 gezeigte Ausführungsform der erfindungsgemäßen Sicherungseinheit 10 befindet sich in ihrer Betriebs- und Einschaltstellung, bei der sich ein Schalthebel 80 in seiner Einschaltstellung befindet, wobei der Schalthebel 80 den Aufnahmeschacht bzw. den oberen Teil des Sicherungsstöpsels 200 weitgehend abdeckt.

Der Schalthebel 80 ist drehbar an dem Gehäuse 12 gelagert und weist einen Mitnehmer 82 auf, der ein zweites Ende 64 einer Schaltstange 60 in eine Einschaltstellung innerhalb einer Führungsnut 100 zwingt, die in Form einer Kurve ausgebildet ist.

Die Schaltstange 60 weist ein erstes Ende 62 auf, welches verschwenkbar an einem Schaltbrückenschieber 40 befestigt ist, während ein zweites Ende 64 der Schaltstange 60 in der in Fig. 1 gezeigten Position durch den Mitnehmer 82 des Schalthebels 80 innerhalb der Führungsnut 100 in die Einschaltstellung gezwungen ist, so daß der Schaltbrückenschieber 40 und eine zugehörige Schaltbrücke 20, in Fig. 1 nach unten, in Richtung auf die Kontaktstellung gedrückt werden.

Wie in Fig. 1 ersichtlich, ist das System so ausgelegt, daß die Schaltstange 60 in ihrer jetzigen Position die Schaltbrücke 20 und deren Kontakte 22 gegen die Kraft einer Feder 42 mit einem vorbestimmten Anpreßdruck, bevorzugt in einem Bereich von 30 bis 60 N, insbesondere von 40 bis 50 N, bevorzugt 42 bis 45 N gegen Gegenkontakte 14 der Schaltersicherungseinheit drückt. Dabei wird auch eine Federvorrichtung 44, die zwischen einem Vorsprung 16 des Gehäuses 12 und dem Schaltbrückenschieber 40 angeordnet ist, komprimiert.

Die in Fig. 1 gezeigte erfindungsgemäße Ausführungsform, der Schaltersicherungseinheit befindet sich daher in ihrer Einschalt- und Betriebsstellung, bei der ein Kontakt zwischen zwei Eingangs- bzw. Ausgangskontakten 18 sichergestellt wird, an die ein entsprechender Stromkreis und Zubehörgeräte (nicht gezeigt) angeschlossen werden können.

Fig. 2 zeigt die in Fig. 1 gezeigte Ausführungsform der erfindungsgemäßen Schaltersicherungseinheit 10, bei der im Gegensatz zu der in Fig. 1 gezeigten Stellung der Schalthebel 80 von der Einschaltstellung in die Ausschaltstellung bewegt worden ist.

Beim Bewegen des Schalthebels 80 von der Einschaltstellung (Fig. 1) in die Ausschaltstellung (Fig. 2) verbleibt die Schaltstange 60 vorerst in der in Fig. 1 gezeigten Position, da sie in der Führungsnut 100 hinter einem Totpunkt, der in Fig. 2 mit dem Bezugszeichen 102 angedeutet ist, gehalten wird.

Erst wenn ein Mitnehmer 84 des Schalthebels 80 gegen das zweite Ende der Schaltstange 60 stößt, was bevorzugt erst passiert, wenn der Schalthebel um ca. 45° bis 75° aus der Einschaltstellung heraus bewegt worden ist, wird diese über den Totpunkt 102 gedrückt, so daß sie aufgrund der Federwirkungen der Federn 42 und 44 innerhalb der Führungsnut 100, in Fig. 2 nach rechts oben, aus der Einschaltstellung heraus bewegt wird, bis sie gegen eine Rastvorrichtung 120 stößt.

In der in Fig. 2 gezeigten Stellung befindet sich daher der Schalthebel 80 in Ausschaltstellung, ferner hat sich die Schaltstange 60 so in der Führungsnut 100, in Fig. 2 nach rechts oben, bewegt, daß der Schaltbrückenschieber 40 aufgrund der Federwirkung der Feder 44 nach oben bewegt worden ist, so daß sich die Schaltbrücke 20 in der Unterbrecherstellung befindet. Die Schaltersicherungseinheit 10 befindet sich daher in Fig. 2 in ihrer Ausschaltstellung, wobei sich jedoch der Sicherungsstöpsel 200 weiterhin in dem Aufnahmeschacht in der Betriebsstellung befindet und durch die Rastvorrichtung 120 in dieser Position verrastet ist, und zwar mittels eines Hakens 124 der Rastvorrichtung 120, der in eine zugehörige Nut des Sicherungsstöpsels 200 eingreift.

Im Hinblick auf die weiteren Elemente wird auf die Fig. 1 und die zugehörige Beschreibung verwiesen, um Wiederholungen zu vermeiden.

In Fig. 3 ist die erfindungsgemäße Schaltersicherungseinheit 10 im wesentlichen in der Position gezeigt, die auch in Fig. 2 dargestellt ist, jedoch ist die Rastvorrichtung 120 aus ihrer Rastposition in eine Entnahmeposition gedrückt worden, wobei die Rastvorrichtung 120 dabei um eine Schwenkachse 122, in Fig. 3 gegen den Uhrzeigersinn, gedreht worden ist. Diese Bewegung der Rastvorrichtung 120 erfolgt gegen die Federkraft der Feder 44, weil die Rastvorrichtung 120 gegen das zweite Ende 64 der Schaltstange 22 drückt, diese dabei in der Führungsnut 100 weiter verschiebt, so daß die Schaltstange 60 den Schaltbrückenschieber 40 etwas nach unten drückt. Die Federvorrichtung 44 sorgt daher über den Schaltbrückenschieber 40 und die Schaltstange 60 für einen Druck gegen die Rastvorrichtung 120, so daß sich diese, wenn sie nicht mittels Kraftausübung durch einen Bediener, in Figur 3 mit einem Pfeil F angedeutet, in der in Fig. 3 gezeigten Stellung gehalten wird, automatisch wieder in die in Fig. 2 gezeigte Stellung bewegen würde.

Ferner ist in Fig. 3 deutlich zu erkennen, daß die Rastvorrichtung 120 eine Verlängerung 126 aufweist, die in der in Fig. 3 gezeigten Position der Rastvorrichtung 120 in einen Hohlraum 86 in der Nähe einer Schwenkachse 88 des Schalthebels 80 eingreift, so daß die Rastvorrichtung 120 verhindert, daß der Schalthebel 80 aus seiner Ausschaltstellung in die Einschaltstellung bewegt wird.

Es soll an dieser Stelle darauf hingewiesen werden, daß, gleichwohl der Schaltbrückenschieber 40, wie oben erläutert, etwas nach unten gedrückt wird, die Schaltbrücke 20 immer noch einen ausreichend großen Abstand zu den Gegenkontakten 14 aufweist, so daß sich die Schaltbrücke weiterhin in ihrer Unterbrecherstellung befindet.

Fig. 4 schließlich zeigt die in den Fig. 1 bis 3 gezeigte Ausführungsform der erfindungsgemä-βen Schaltersicherungseinheit 10, bei der der Sicherungsstöpsel 200 einschließlich Sicherungseinsatz 220 aus dem Aufnahmeschacht des Gehäuses 12 der Schaltersicherungseinheit 10 entnommen worden ist.

Wird nun durch den Bediener keine Kraft mehr auf die Rastvorrichtung 120 ausgeübt, wird aufgrund der Federkraft der Federvorrichtung 44 der Schaltbrückenschieber 40 nach oben gedrückt, was zur Folge hat, daß die Schaltstange 60 in der Führungsnut 100 weiter, in Fig. 5 nach rechts oben, in eine Endposition, gedrückt wird, wobei gleichzeitig die Rastvorrichtung 120 weit in den Aufnahmeschacht des Gehäuses 12 der Schaltersicherungseinheit 10 hineingedrückt wird.

Zum Einsetzen des Sicherungsstöpsels 200 und des Sicherungseinsatzes 220 müßte daher lediglich die Rastvorrichtung 120, in Fig. 4 nach links, gedrückt werden, wie es in Fig. 3 dargestellt ist (F).

Wird nun bei entnommenem Sicherungsstöpsel 200, wie in Fig. 5 gezeigt, der Schalthebel 80 von der Ausschaltstellung in die Einschaltstellung bewegt, wobei es sich hierbei um eine an sich nicht gewünschte Aktion handelt, kann der Mitnehmer 82 des Einschalthebels 80 aufgrund seiner Länge das zweite Ende 64 der Schaltstange 60 nicht mehr hintergreifen. Wird der Schalthebel 80 daher in seiner Einschaltstellung bewegt, hat diese Bewegung keinerlei Einfluß auf die Schaltstange 60 und damit auch keinen Einfluß auf den Schaltbrückenschieber 40, so daß, selbst bei vollständig eingeschaltetem Schalthebel 80, sich die Schaltbrücke 20 in ihrer Unterbrecherstellung befindet, wobei gleichzeitig auch keinerlei besondere Last auf die Federvorrichtungen 42, 44 ausgeübt wird.

Würde nun der Einschalthebel 80 ohne eingesetzten Sicherungsstöpsel 200 beziehungsweise Sicherungseinsatz 220 vollständig in die Einschaltstellung bewegt werden (nicht gezeigt) befände sich die Schaltersicherungseinheit 10 nicht in einem Betriebszustand, die Schaltbrücke 20 befände sich in einer Unterbrecherstellung, wie in Figur 5 gezeigt, wobei keinerlei Belastungen auf Federelemente beziehungsweise andere Teile des Systems ausgeübt werden. Ferner wäre es für einen Bediener in dieser Position nicht möglich, einen Sicherungsstöpsel 200 beziehungsweise einen Sicherungseinsatz 220 in den Aufnahmeschacht einzusetzen, weil, wie es auch aus Figur 1 ersichtlich ist, bei der bevorzugten Ausführungsform der Schalthebel 80 vollständig oder teilweise den Aufnahmeschacht abdeckt, ferner bei der bevorzugten Ausführungsform die Rastvorrichtung 120 zwar aus der Leerlaufposition herausbewegt werden könnte, jedoch bestenfalls bis in die in Figur 1 ebenfalls dargestellte Rastposition, nicht jedoch in die in Figur 3 gezeigte Entnahmeposition, so daß auch die Rastvorrichtung 120 ein Einsetzen des Sicherungsstöpsels 200, beziehungsweise des Sicherungseinsatzes 220, in den Aufnahmeschacht verhindern würde, selbst wenn der Einschalthebel 80 auch in seiner Einschaltstellung den Aufnahmeschacht freigeben würde.

Die Figuren 6 bis 11 zeigen eine zweite Ausführungsform einer erfindungsgemäßen Schaltersicherungseinheit 10, die in wesentlichen Elementen der ersten Ausführungsform entspricht, so daß auf die Beschreibung zu den Figuren 1 bis 5 verwiesen wird. Gleiche und ähnliche Bauteile wurden mit identischen Bezugszeichen versehen. Fig. 6 zeigt die zweite Ausführungsform mit einem eingesetzten Sicherungsstöpsel in ihrem Betriebszustand.

Im Gegensatz zu der in Figur 1 gezeigten Ausführungsform, umfaßt die zweite Ausführungsform der Schaltersicherungseinheit jedoch kein Rastelement, was insbesondere bei der Beschreibung der Figuren 7 bis 11 im Vergleich zu der in den Figuren 2 bis 5 beschriebenen ersten Ausführungsform deutlich wird.

Fig. 7 zeigt die in Figur 6 gezeigte Ausführungsform der erfindungsgemäßen Schaltersicherungseinheit 10, bei der im Gegensatz zu der in Figur 1 gezeigte Stellung der Schalthebel 80 von der Einschaltstellung in die Ausschaltstellung bewegt worden ist.

Wie auch bei der in Figur 2 gezeigten Ausführungsform hat sich die Schaltstange 60 so in der Führungsnut 100, die ebenfalls in Form einer Kurve ausgebildet ist, in Figur 7 nach rechts oben bewegt, daß der Schaltbrückenschieber 40 aufgrund der Federwirkung der Feder 44 nach oben bewegt werden konnte und die Schaltbrücke 20 sich in ihrer Unterbrecherstellung befindet.

Der Sicherungsstöpsel 200 befindet sich aufgrund eines Rastelements 204, das an einer Au-βenseite angeordnet ist und in eine zugehörige Aufnahme innerhalb des Gehäuses 12 der Schaltersicherungseinheit 10 eingreift, weiterhin in seiner Betriebsposition.

Ferner ist in Figur 7 deutlich sichtbar, daß ein Vorsprung oder ein Mitnehmer 202 des Sicherungsstöpsels 200 so angeordnet ist, daß ein in den Aufnahmeschacht der Schaltersicherungseinheit ragender Teilbereich 46 des Schaltbrückenschiebers 40 gegen diesen Mitnehmer 202 stößt und so ein weiteres Bewegen des Schaltbrückenschiebers in Figur 7 nach oben, also im wesentlichen parallel zur Entnahmerichtung des Sicherungsstöpsels, verhindert wird. Ebenfalls in Figur 7 gut ersichtlich weist die Schaltstange 60 an ihrer, in Figur 7 rechten Seite eine Steuerkurve oder Führungsfläche 66 auf, die so ausgebildet ist, daß sich die Schaltstange 60 und insbesondere das zweite Ende der Schaltstange 60 bei dieser Position des Schaltbrükkenschiebers 40 nicht in den Leerlaufbereich der Führungsnut 100 bewegen kann und sich das zweite Ende 64 der Schaltstange 60 weiterhin im Wirkungsbereich des Mitnehmers 82 des Schalthebels 80 befindet, so daß durch Umlegen des Schalthebels 80 jederzeit die Betriebsstellung der Schaltersicherungseinheit wiederhergestellt werden kann.

Fig. 8 zeigt eine Darstellung der zweiten Ausführungsform, bei der der Sicherungsstöpsel 200 in dem Aufnahmeschacht zur Entnahme leicht gekippt ist, so daß das Rastelement 204 des Sicherungsstöpsels aus seiner Rastposition gelöst wird. Wie ebenfalls in Figur 8 ersichtlich, wird dadurch der Schaltbrückenschieber 40 etwas weiter nach unten gedrückt, so daß das zweite Ende 64 der Schaltstange 60 noch weiter von dem Leerlaufbereich entfernt wird, was aber für die Funktion ohne wesentliche Bedeutung ist.

Wie in Fig. 9 ersichtlich ist, ist in dieser geneigten oder gekippten Position des Sicherungsstöpsels 200 oder in einer Position, in der der Sicherungsstöpsel bereits leicht aus dem Aufnahmeschacht entnommen ist, wie in Figur 9 dargestellt, ein Umlegen des Schalthebels 80 in seine Einschaltstellung nicht möglich, weil eine Zunge 90 des Schalthebels 80 an die Oberkante des gekippten Sicherungsstöpsels 200 stößt. Die Zunge 90 greift nun in einem Betriebszustand der Schaltersicherungseinheit, den Figur 1 zeigt, in einen Zwischenraum zwischen Gehäuse 12 und Sicherungsstöpsel 200 ein, so daß der Sicherungsstöpsel 200 zusätzlich in seiner Betriebsposition gehalten wird und ein seitliches Kippen, wie in den Figuren 8 und 9 gezeigt, vermieden wird.

Fig. 10 schließlich zeigt die in den Figuren 6 bis 9 dargestellte Ausführungsform der erfindungsgemäßen Schaltersicherungseinheit 10, bei der der Sicherungsstöpsel 200 einschließlich Sicherungseinsatz 220 vollständig aus dem Aufnahmeschacht des Gehäuses 12 der Schaltersicherungseinheit 10 entnommen worden ist, was im wesentlichen der in Figur 4 dargestellten Position der ersten Ausführungsform der Schaltersicherungseinheit entspricht.

Wie Figur 10 zu entnehmen ist, wird der Schaltbrückenschieber 40 nun nicht mehr durch den Mitnehmer 202 des Sicherungsstöpsels 200 nach unten gedrückt, vielmehr wird der Schaltbrückenschieber 40 durch die Kraft der Federvorrichtung 44 in seine äußere, in Figur 10 oberste Position gedrückt, wobei die Schaltstange 60 und insbesondere das zweite Ende 64 der Schaltstange 60 sowie die Führungsfläche 66 und die Führungsnut 100 sowie das Gehäuse 12 der Schaltersicherungseinheit so ausgebildet sind, daß durch diese Bewegung des Schaltbrükkenschiebers 40 das zweite Ende 64 der Schaltstange 60 automatisch in den Leerlaufbereich gedrückt wird, so daß das zweite Ende 64 der Schaltstange 60 außerhalb der Reichweite des Mitnehmers 82 des Schalthebels 80 liegt, so daß der Schalthebel 80, wenn er in die Einschaltstellung gelegt wird, die Schaltstange 60 und damit den Schaltbrückenschieber 40 und die Schaltbrücke 20 nicht beeinflussen beziehungsweise bewegen kann.

Figur 11 zeigt die zweite Ausführungsform der erfindungsgemäßen Schaltersicherungseinheit in einer Position, in der der Schalthebel 80 vollständig in die Einschaltstellung bewegt worden ist, bei der jedoch aufgrund des entnommenen Sicherungsstöpsels das zweite Ende 64 der Schaltstange 60 außerhalb der Reichweite des Mitnehmers 82 des Schalthebels 80 gewesen ist, so daß sich die Schaltersicherungseinheit 10 nicht in ihrem Betriebszustand befindet.

Ferner soll an dieser Stelle darauf hingewiesen werden, daß es auch in dieser Position für den Bediener nicht möglich ist, einen Sicherungsstöpsel 200, beziehungsweise einen Sicherungseinsatz 220, in den Aufnahmeschacht einzusetzen, weil, wie auch in Figur 11 ersichtlich ist, der Schalthebel 80 den Aufnahmeschacht zumindest teilweise abdeckt und die Zunge 90 ein Einsetzen des Sicherungsstöpsels, für das auch ein Kippen erforderlich ist, siehe Fig. 8 und 9, verhindert.

Die in der vorstehenden Beschreibung, in der Zeichnung sowie in den Ansprüchen offenbarten Merkmale der Erfindung können sowohl einzeln als auch in beliebigen Kombinationen für die Verwirklichung der Erfindung in ihren verschiedenen Ausführungsformen wesentlich sein.

### Bezugszeichenliste

- 10: Schaltersicherungseinheit
- 12: Gehäuse
- 14: Gegenkontakte
- 18: Eingangs- und Ausgangskontakte
- 20: Schaltbrücke
- 22: Kontakte (Schaltbrücke)
- 24: Gegenkontakte
- 40: Schaltbrückenschieber
- 42: Federvorrichtung
- 44: Federvorrichtung
- 46: Teilbereich (Schaltbrückenschieber)
- 60: Schaltstange
- 62: erstes Ende (Schaltstange)
- 64: zweites Ende (Schaltstange)
- 66: Führungsfläche (Schaltstange)
- 80: Schalthebel
- 82: Mitnehmer (Schalthebel)
- 84: Mitnehmer (Schalthebel)
- 86: Hohlraum (Schalthebel)
- 88: Schwenkachse (Schalthebel)
- 90: Zunge (Schalthebel)
- 100: Führungsnut
- 102: Totpunkt
- 120: Rastvorrichtung
- 122: Schwenkachse (Rastvorrichtung)
- 124: Haken (Rastvorrichtung)
- 126: Verlängerung (Rastvorrichtung)
- 200: Sicherungsstöpsel
- 202: Mitnehmer (Sicherungsstöpsel)
- 204: Rastelement (Sicherungsstöpsel)
- 220: Sicherungseinsatz

## Patentansprüche

1. Schaltersicherungseinheit (10) mit einem Gehäuse (12) und einem Aufnahmeschacht zur Aufnahme eines Sicherungsstöpsels (200), in den ein Sicherungseinsatz (220) einsetzbar ist, mit einer Schaltervorrichtung zum Schließen und Unterbrechen des Stromkreises, die eine Betätigungsanordnung zum Schalten einer Schaltbrücke (20) der Schaltersicherungseinheit umfaßt, wobei die Betätigungsanordnung eine Schaltstange (60) aufweist, die an einem ersten Ende (62) direkt oder indirekt mit der Schaltbrücke (20) verbunden ist und an einem zweiten Ende (64) in einer Führungsnut (100) gehalten ist, und ferner einen Schalthebel (80) umfaßt, der zwischen einer Einschalt- und einer Ausschaltstellung hin- und herschaltbar ist und der einen Mitnehmer (82) zum Hintergreifen des zweiten Endes (64) der Schaltstange (60) umfaßt, mittels dem beim Bewegen des Schalthebels (80) von der Ausschaltstellung in die Einschaltstellung die Schaltstange (60) so in der Führungsnut (100) geführt werden kann, daß die Schaltbrücke (20) von der Schaltstange (60) in ihre Kontaktstellung gezwungen werden kann,
**dadurch gekennzeichnet dass**
die Führungsnut (100) einen Leerlaufbereich umfaßt, der außerhalb des Wirkungsbereiches des Mitnehmers (82) liegt und wobei die Schaltersicherungseinheit (10) so ausgebildet ist, daß das zweite Ende (64) der Schaltstange (60) in diesen Leerlaufbereich gedrückt wird, wenn sich kein Sicherungsstöpsel in dem Aufnahmeschacht befindet, wobei, wenn sich das zweite Ende (64) der Schaltstange (60) in dem Leerlaufbereich befindet,
- die Schaltbrücke (20) sich in ihrer Unterbrecherstellung befindet und
- die Schaltbrücke (20) auch nicht in die Kontaktstellung geführt werden kann, selbst wenn der Schalthebel (80) von der Ausschaltstellung in die Einschaltstellung bewegt wird.

2. Schaltersicherungseinheit nach Anspruch 1, die ferner so ausgebildet ist, daß das zweite Ende (64) der Schaltstange (60) direkt oder indirekt von der Federkraft einer Federvorrichtung (44) in den Leerlaufbereich der Führungsnut (100) gedrückt wird.

3. Schaltersicherungseinheit nach Anspruch 1 oder 2, **dadurch gekennzeichnet, daß** die Schaltbrücke (20) an einem Schaltbrückenschieber (40) befestigt ist.

4. Schaltersicherungseinheit nach Anspruch 2 oder 3, **dadurch gekennzeichnet, daß** die Schaltstange (60) verschwenkbar an einem Schaltbrückenschieber (40) befestigt ist.

5. Schaltersicherungseinheit nach einem der vorhergehenden Ansprüche, **dadurch gekennzeichnet, daß** eine Federvorrichtung (42) zwischen der Schaltbrücke (20) und dem Schaltbrückenschieber (40) vorgesehen ist.

6. Schaltersicherungseinheit nach einem der vorhergehenden Ansprüche, **dadurch gekennzeichnet, daß** eine Federvorrichtung (44) zwischen dem Schaltbrückenschieber (40) und dem Gehäuse (12) der Schaltersicherungseinheit (10) vorgesehen ist.

7. Schaltersicherungseinheit nach einem der vorhergehenden Ansprüche, die ferner eine bewegliche Rastvorrichtung (120) für den Sicherungsstöpsel (200) umfaßt, die so ausgebildet ist, daß sie sich bei entnommenem Sicherungsstöpsel (200) in einer Leerlaufstellung befindet, so daß sie den bei eingesetztem Sicherungsstöpsel (200) durch die Rastvorrichtung (120) blockierten Leerlaufbereich der Führungsnut (100) für das zweite Ende (64) der Schaltstange (60) freigibt.

8. Schaltersicherungseinheit nach Anspruch 7, **dadurch gekennzeichnet, daß** die Rastvorrichtung (120) verschwenkbar an dem Gehäuse (12) der Schaltersicherungseinheit (10) befestigt ist.

9. Schaltersicherungseinheit nach Anspruch 7 oder 8, **dadurch gekennzeichnet, daß** die Rastvorrichtung (120) direkt oder indirekt gegen die Federkraft einer Federvorrichtung (44) in eine Entnahmestellung zur Entnahme des Sicherungsstöpsels (200) bewegbar ist.

10. Schaltersicherungseinheit nach einem der Ansprüche 7 bis 9, **dadurch gekennzeichnet, daß** die Schaltersicherungseinheit (10) so ausgebildet ist, daß die Rastvorrichtung (120) nur dann in die Entnahmestellung bewegbar ist, wenn sich der Schalthebel (80) in der Ausschaltstellung befindet.

11. Schaltersicherungseinheit nach einem der Ansprüche 7 bis 10, **dadurch gekennzeichnet, daß** die Schaltersicherungseinheit (10) so ausgebildet ist, daß der Schalthebel (80) nicht von der Ausschaltstellung in die Einschaltstellung bewegbar ist, wenn sich die Rastvorrichtung (120) in der Entnahmestellung befindet.

12. Schaltersicherungseinheit nach einem der vorhergehenden Ansprüche, **dadurch gekennzeichnet, daß** die Schaltersicherungseinheit (10) so ausgebildet ist, daß das zweite Ende (64) der Schaltstange (60) automatisch gegen die Kraft einer Federvorrichtung (44) aus dem Leerlaufbereich der Führungsnut (100) gedrückt wird, wenn der Sicherungsstöpsel (200) im wesentlichen vollständig in den Aufnahmeschacht eingesetzt ist, so daß das zweite Ende (64) der Schaltstange (60) im Wirkungsbereich des Mitnehmers (82) liegt.

13. Schaltersicherungseinheit nach einem der Ansprüche 4 bis 12, **dadurch gekennzeichnet, daß** der Schaltbrückenschieber (40) so ausgebildet ist, daß ein Teilbereich des Schaltbrückenschiebers (40) in den Aufnahmeschacht so hineinragt, daß der Schaltbrückenschieber bei eingesetztem Sicherungsstöpsel (200) durch einen Mitnehmer (202) gegen die Federkraft der Feder (44) so bewegt wird, daß das zweite Ende (64) der Schaltstange (60) aus dem Leerlaufbereich gedrückt wird.

14. Schaltersicherungseinheit nach einem der vorhergehenden Ansprüche, **dadurch gekennzeichnet, daß** der Schalthebel (80) so ausgebildet ist, daß er in seiner Einschaltstellung den Aufnahmeschacht für den Sicherungsstöpsel (220) zumindest teilweise abdeckt.

15. Schaltersicherungseinheit (10) nach Anspruch 13 oder 14 mit einem Sicherungsstöpsel (200), wobei der Sicherungsstöpsel (200) an einer Seite einen Mitnehmer (202) umfaßt, der so ausgebildet ist, daß er bei vollständig eingesetztem Sicherungsstöpsel (200) den in den Aufnahmeschacht ragenden Teilbereich des Schaltbrückenschiebers (40) gegen die Kraft einer Federvorrichtung (44) bewegt, so daß das zweite Ende (64) der Schaltstange (60) aus dem Leerlaufbereich heraus gedrückt wird.

16. Mehrpolige Schaltersicherungsanordnung mit mindestens zwei Schaltersicherungseinheiten (10) nach einem der vorhergehenden Ansprüche.

## Claims

1. A switch fuse unit (10) comprising:
a case (12);
a receiving shaft for receiving a fuse plug (200) into which a fuse cartridge (220) can be inserted; and
a switch device for closing and interrupting the circuit, which includes an actuation device for switching a switching bridge (20) of the switch fuse unit, the actuation device comprising a switch rod (60) which, at a first end (62), is directly or indirectly connected to the switching bridge (20) and, at a second end (64), is retained within a guiding groove (100); and further includes a switch lever (80) which can be switched from an ON position into an OFF position and vice versa and which includes a catch (82) for gripping from the back the second end (64) of the switch rod (60), the catch (82), during the movement of the switch lever (80) from the OFF position into the ON position, being able to guide the switch rod (60) within the guiding groove (100) in such a way that the switching bridge (20) can be forced by the switch rod (60) into its contact position,
wherein
the guiding groove (100) includes an idling range which is outside of the range of action of the catch (82), the switch fuse unit (10) being configured in such a way that the second end (64) of the switch rod (60) is pressed into this idling range if no fuse plug is in the receiving shaft, wherein, if the second end (64) of the switch rod (60) is within the idling range,
- the switching bridge (20) is in its interrupter position and
- the switching bridge (20) cannot be guided into the contact position even if the switch lever (80) is moved from the OFF position into the ON position.

2. The switch fuse unit according to claim 1, which is further configured in such a way that the second end (64) of the switch rod (60) is directly or indirectly pressed by the spring force of a spring device (44) into the idling range of the guiding groove (100).

3. The switch fuse unit according to claim 1 or 2, wherein the switching bridge (20) is mounted to a switching-bridge slider (40).

4. The switch fuse unit according to claim 2 or 3, wherein the switch rod (60) is swivel-mounted to the switching-bridge slider (40).

5. The switch fuse unit according to any one of the preceding claims, wherein a spring device (42) is provided between the switching bridge (20) and the switching-bridge slider (40).

6. The switch fuse unit according to any one of the preceding claims, wherein a spring device (44) is provided between the switching-bridge slider (40) and the case (12) of the switch fuse unit (10).

7. The switch fuse unit according to any one of the preceding claims, which further includes a movable engaging device (120) for the fuse plug (200), which is configured in such a way that, if the fuse plug (200) has been removed, the movable engaging device (120) is in an idle position so that it unblocks for the second end (64) of the switch rod (60) the idling range of the guiding groove (100), which is blocked by the engaging device (120) if the fuse plug (200) has been inserted.

8. The switch fuse unit according to claim 7, wherein the engaging device (120) is swivel-mounted to the case (12) of the switch fuse unit (10).

9. The switch fuse unit according to claim 7 or 8, wherein the engaging device (120) is directly or indirectly movable against the spring force of a spring device (44) into a removal position for removing the fuse plug (200).

10. The switch fuse unit according to any one of claims 7 through 9, wherein the switch fuse unit (10) is configured in such a way that the engaging device (120) is only movable into the removal position if the switch lever (80) is in the OFF position.

11. The switch fuse unit according to any one of claims 7 through 10, wherein the switch fuse unit (10) is configured in such a way that the switch lever (80) is not movable from the OFF position into the ON position if the engaging device (120) is in the removal position.

12. The switch fuse unit according to any one of the preceding claims, wherein the switch fuse unit (10) is configured in such a way that the second end (64) of the switch rod (60) is automatically pressed against the force of a spring device (44) out of the idling range of the guiding groove (100) if the fuse plug (200) has been substantially completely inserted into the receiving shaft so that the second end (64) of the switch rod (60) is within the range of action of the catch (82).

13. The switch fuse unit according to any one of claims 4 through 12, wherein the switching-bridge slider (40) is configured in such a way that a partial range of the switching-bridge slider (40) projects into the receiving shaft in such a way that, if the fuse plug (200) has been inserted, the switching-bridge slider is moved by a catch (202) against the spring force of the spring (44) in such a way that the second end (64) of the switch rod (60) is pressed out of the idling range.

14. The switch fuse unit according to any one of the preceding claims, wherein the switch lever (80) is configured in such a way that it at least partially covers the receiving shaft for the fuse plug (220) if the switch lever (80) is in its ON position.

15. The switch fuse unit (10) according to claim 13 or 14, comprising a fuse plug (200), the fuse plug (200) including on one side a catch (202) which is configured in such a way that, if the fuse plug (200) has been completely inserted, the catch (202) moves the partial range of the switching-bridge slider (40), which projects into the receiving shaft, against the force of a spring device (44) so that the second end (64) of the switch rod (60) is pressed out of the idling range.

16. Multipole switch fuse device comprising at least two switch fuse units (10) according to any one of the preceding claims.

## Revendications

1. Dispositif coupe-circuit à interrupteur (10), comportant un boîtier (12) et un compartiment de réception pour recevoir un bouchon (200) du coupe-circuit, dans lequel peut être insérée une cartouche fusible (220), comportant un dispositif d'interrupteur, destiné à fermer et interrompre le circuit électrique et comprenant un système d'actionnement pour mettre en circuit un pont de commutation (20) du dispositif coupe-circuit à interrupteur, ledit dispositif d'actionnement comportant une tige de commutation (60), reliée par une première extrémité (62) directement ou indirectement au pont de commutation (20) et maintenue par une deuxième extrémité (64) dans une rainure de guidage (100), et comprenant, en outre, un levier de commande (80) qui peut être commandé en va-et-vient entre une position de connexion et une position de déconnexion et qui comprend un élément entraîneur (82) venant enserrer par l'arrière la deuxième extrémité (64) de la tige de commutation (60) et au moyen duquel, lors du déplacement du levier de commande (80) de la position de déconnexion vers la position de connexion, la tige de commutation (60) peut être guidée dans la rainure de guidage (100), de telle sorte que le pont de commutation (20) peut être forcé par la tige de commande (60) dans sa position de contact,
**caractérisé en ce que**
la rainure de guidage (100) comprend une zone à vide située en dehors de la zone d'action de l'élément entraîneur (82) et le dispositif coupe-circuit à interrupteur (10) étant réalisé de telle sorte que la deuxième extrémité (64) de la tige de commutation (60) est poussée dans cette zone à vide lorsque le compartiment de réception ne contient pas le bouchon du coupe-circuit, lorsque la deuxième extrémité (64) de la tige de commutation (60) se situe dans la zone à vide
- le pont de commutation (20) se situe dans sa position d'interruption, et
- le pont de commutation (20) ne peut pas non plus être amené dans la position de contact même si le levier de commande (80) est déplacé de la position de déconnexion vers la position de connexion.

2. Dispositif coupe-circuit à interrupteur selon la revendication 1, réalisé, en outre, de telle sorte que la deuxième extrémité (64) de la tige de commutation (60) est poussée directement ou indirectement par la force d'un dispositif de ressort (44) dans la zone à vide de la rainure de guidage (100).

3. Dispositif coupe-circuit à interrupteur selon la revendication 1 ou 2, **caractérisé en ce que** le pont de commutation (20) est fixé sur un curseur (40).

4. Dispositif coupe-circuit à interrupteur selon la revendication 2 ou 3, **caractérisé en ce que** la tige de commutation (60) est fixée de manière pivotante sur un curseur (40) du pont de commutation.

5. Dispositif coupe-circuit à interrupteur selon l'une quelconque des revendications précédentes, **caractérisé en ce qu'**un dispositif de ressort (42) est prévu entre le pont de commutation (20) et le curseur (40).

6. Dispositif coupe-circuit à interrupteur selon l'une quelconque des revendications précédentes, **caractérisé en ce qu'**un dispositif de ressort (44) est prévu entre le curseur (40) et le boîtier (12) du dispositif coupe-circuit à interrupteur (10).

7. Dispositif coupe-circuit à interrupteur selon l'une quelconque des revendications précédentes, comprenant en outre un dispositif de blocage (120) mobile pour le bouchon (200) du coupe-circuit, lequel dispositif de blocage est configuré de telle sorte que, lorsque le bouchon (200) du coupe-circuit est retiré, il se situe dans une position à vide, de telle sorte qu'il libère pour la deuxième extrémité (64) de la tige de commutation (60) la zone à vide de la rainure de guidage (100), bloquée par le dispositif de blocage (120) lorsque le bouchon (200) du coupe-circuit est enfiché.

8. Dispositif coupe-circuit à interrupteur selon la revendication 7, **caractérisé en ce que** le dispositif de blocage (120) est fixé de manière pivotante sur le boîtier (12) du dispositif coupe-circuit à interrupteur (10).

9. Dispositif coupe-circuit à interrupteur selon la revendication 7 ou 8, **caractérisé en ce que** le dispositif de blocage (120) peut être déplacé directement ou indirectement à l'encontre de la force d'un dispositif de ressort (44) dans une position d'enlèvement permettant de retirer le bouchon (200) du coupe-circuit.

10. Dispositif coupe-circuit à interrupteur selon l'une quelconque des revendications 7 à 9, **caractérisé en ce que** le dispositif coupe-circuit à interrupteur (10) est réalisé de telle sorte que le dispositif de blocage (120) peut être amené dans la position d'enlèvement seulement lorsque le levier de commande (80) est situé dans la position de déconnexion.

11. Dispositif coupe-circuit à interrupteur selon l'une quelconque des revendications 7 à 10, **caractérisé en ce que** le dispositif coupe-circuit à interrupteur (10) est réalisé de telle sorte que le levier de commande (80) ne peut pas être déplacé de la position de déconnexion dans la position de connexion lorsque le dispositif de blocage (120) se situe dans la position d'enlèvement.

12. Dispositif coupe-circuit à interrupteur selon l'une quelconque des revendications précédentes, **caractérisé en ce que** le dispositif coupe-circuit à interrupteur (10) est réalisé de telle sorte que la deuxième extrémité (64) de la tige de commutation (60) est poussée automatiquement à l'encontre de la force d'un dispositif de ressort (44) hors de la zone à vide de la rainure de guidage (100) lorsque le bouchon (200) du coupe-circuit est enfiché sensiblement intégralement dans le compartiment de réception, de telle sorte que la deuxième extrémité (64) de la tige de commutation (60) se situe dans la zone d'action de l'élément entraîneur (82).

13. Dispositif coupe-circuit à interrupteur selon l'une quelconque des revendications 4 à 12, **caractérisé en ce que** le curseur (40) est réalisé de telle sorte qu'une portion du curseur (40) s'engage à l'intérieur du compartiment de réception de telle sorte que, lorsque le bouchon (200) du coupe-circuit est enfiché, ledit curseur est déplacé par un élément entraîneur (202) à l'encontre de la force du ressort (44), de telle sorte que la deuxième extrémité (64) de la tige de commutation (60) est poussée hors de la zone à vide.

14. Dispositif coupe-circuit à interrupteur selon l'une quelconque des revendications précédentes, **caractérisé en ce que** le levier de commande (80) est réalisé de telle sorte que dans sa position de connexion il recouvre au moins en partie le compartiment de réception pour le bouchon (200) du coupe-circuit.

15. Dispositif coupe-circuit à interrupteur (10) selon la revendication 13 ou 14, comportant un bouchon (200), ledit bouchon (200) comportant sur un côté un élément entraîneur (202) qui est réalisé de telle sorte que, lorsque le bouchon (200) est intégralement enfiché, il déplace la portion du curseur (40), engagée dans le compartiment de réception, à l'encontre de la force d'un ressort (44) de telle sorte que la deuxième extrémité (64) de la tige de commutation (60) est poussée hors de la zone à vide.

16. Ensemble coupe-circuit à interrupteur (10) multipolaire, comportant au moins deux dispositifs coupe-circuit à interrupteur (10) selon l'une quelconque des revendications précédentes.
